# EUROPÄISCHE PATENTSCHRIFT

(11) **EP 0 863 285 B1**
(45) Veröffentlichungstag und Bekanntmachung des Hinweises auf die Patenterteilung: **03.04.2002**
(21) Anmeldenummer: 98100678.6
(22) Anmeldetag: 16.01.1998
(51) Int. Cl.: E05D 5/12

(54) **Aushängbares Türscharnier**
Lift-off door hinge
Charnière de porte décrochable

(30) Priorität: 06.03.1997 DE 19709039
(43) Veröffentlichungstag der Anmeldung: 09.09.1998
(73) Patentinhaber: ED. Scharwächter GmbH, 42855 Remscheid (DE)
(72) Erfinder: Tey, Thomas, 42853 Remscheid (DE)
(74) Vertreter: Sparing, Rolf Klaus

(56) Entgegenhaltungen:
- DE-A- 2 123 055
- DE-U- 29 614 385
- GB-A- 1 369 487

## Beschreibung

Die Erfindung betrifft ein aushängbares Türscharnier, nach dem Oberbegriff des Anspruchs 1.

Aushängbare Türscharniere werden in der modernen Serienproduktion von Kraftfahrzeugen angewandt, um die Türen bereits in deren Rohbau in die Karosserie einpassen und einjustieren und sie dann während der Montage und Ausrüstung des Fahrzeuges von der Karosserie abnehmen zu können, was dadurch erreicht wird, daß einerseits beide Hälften der Türscharniere am jeweiligen Türanordnungsteil Tür oder Türholm in einer solchen Lage angebracht und unverrückbar befestigt sind, so daß beim erneuten Einsetzen der Tür in die Fahrzeugkarosserie die Tür zum Türausschnitt der Karosserie exakt fluchtend eingepaßt ist. Eine solche vorübergehende Abnehmbarkeit der Türen bringt einerseits den Vorteil mit sich, daß die Türen in gesonderten Arbeitsbereichen aufgarniert werden können, andererseits wird zugleich der Vorteil erreicht, daß die Montage und die Ausrüstung des Fahrzeuges bei abgenommenen Türen wesentlich rascher und leichter durchzuführen ist.
Unbeschadet des hieraus resultierenden Erfordernisses einer Trennbarkeit, insbesondere Aushängbarkeit, der Türscharniere besteht jedoch im modernen Kraftwagenbau die Notwendigkeit, eine dauerhaft absolut wartungsfreien Gestaltung der Scharnierlagerung zu gewährleisten.
Für die Gestaltung eines aushängbaren Türscharnieres der eingangs genannten Bauart ist daher bereits vorgeschlagen worden, daß der Scharnierstift mit dem aufsteckbaren Scharnierauge über eine mit diesem formschlüssig in Eingriff gelangende Profilierung mindestens eines Teiles seiner Länge drehsicher verbunden ist, wobei jeweils der Scharnierstift und das Scharnierauge der aushängbaren Scharnierhälfte wenigstens über einen Teil ihrer Länge hin mit axial gerichteten, radial verlaufenden, wechselweise angeordneten und ineinander greifenden Vorsprüngen und Vertiefungen versehen sind, insbesondere in der Weise, daß der in der einen Scharnierhälfte drehbar gelagerte Scharnierstift mit einem radial ausladenden, die obere Stirnfläche des Scharnierauges der einen Scharnierhälfte übergreifenden Bund versehen ist, der an seiner Oberseite mit axial gerichteten Rippen und Rillen bzw. Vorsprüngen und Vertiefungen versehen ist, welchen eine gleichartige axial gerichtete Profilierung in der Stirnfläche des Scharnierauges der anderen Scharnierhälfte zugeordnet ist. Eine solche Scharniergestaltung gestattet es, den Scharnierstift einerseits dauerhaft wartungsfrei in der einen Scharnierhälfte zu lagern, und ihn im Zuge des Einhängens der Türe gleichzeitig auch drehsicher mit der anderen Scharnierhälfte zu koppeln, so daß sicher gestellt ist, daß sich der Scharnierstift beim Öffnen und Schließen der Türe ausschließlich in der wartungsfreien Lagerung dreht.
Zur Sicherstellung einer absolut drehsicheren Verbindung zwischen Scharnierstift und aushängbarer Scharnierhälfte ist bei der bekannten Bauart aushängbarer Scharniere an beiden Teilen, Scharnierauge und Scharnierstift, eine große Anzahl axial gerichteter und verhältnismäßig hoher Vorsprünge sowie tiefer Vertiefungen vorgesehen. Eine solche nur durch durch spanende Formbegbung herstellbare wechselseitige Ausbildung von Vorsprüngen und Vertiefungen an Scharnierstift und Scharnierauge ist jedoch nur dann praktisch verwendbar, wenn Scharnierauge und Scharnierstift aus wenigstens annähernd gleich festen Werkstoffen, beispielsweise Stahl, bestehen. Bei Türscharnieren, deren beide Scharnierhälften bei modernen Fahrzeugkonzepten zur Gewichtsverminderung bevorzugt aus einem Leichtmetall, insbesondere Aluminium, bestehen, ist die vorstehend aufgezeigte und bekannte Gestaltungsweise einer drehsicheren Koppelung von aushängbarer Scharnierhälfte und Scharnierstift nicht anwendbar.

DE-U-296 14 385 beschreibt ein aushängbares Kraftwagentürscharnier mit baulich vereinigtem Türfeststeller mit einer ersten Schamierhälfte mit Laufsitz und einer zweiten Schamierhälfte mit abhebbar aufgenommenem Scharnierstift, der in einem Scharnierauge vermittels radial gerichteter, formschlüssig wirkender Mittel drehsicher gehalten wird, die sich einerseits auf dem Scharnierstift auf einem Konus befinden und deren komplementäre Ausbildungen sich andererseits auf einer konischen Aufweitung des Scharnierauges befinden.

DE-A-2 123 055 beschreibt ein nicht aushängbares Kraftwagentürscharnier, bei welchem ein Scharnierstift aus einem härteren Material als die Scharnieraugen besteht und eine radiale Ausbiegung aufweist, die bei Eintreiben des Schamierstifts Rillen in die Innenumfangsfläche der Scharnieraugen einprägt, um den eingetriebenen Stift gegen Verdrehen in mindestens einem der Scharnieraugen und gegen axiales Wandern zu sichern.

Es ist die Aufgabe der Erfindung, ein einfaches aushängbares Türscharnier zu schaffen, das bei Türscharnieren, deren aushängbare Scharnierhälfte aus einem vergleichsweise weichen Material besteht, eine dauerhafte und drehsichere Koppelung mit dem Scharnierstift ohne Schädigung der Scharnieraugen im Bereich der Laufflächen ermöglicht.

Diese Aufgabe wird bei dem eingangs genannten Türscharnier erfindungsgemäß mit den kennzeichnenden Merkmalen des Anspruchs 1 gelöst.

Dies ermöglicht eine dauerhaft drehsichere Verbindung von Scharnierauge und Scharnierstift im Wege der Ausnutzung der unterschiedlichen Materialeigenschaften von Scharnierstift und Scharnierauge, dahingehend, daß der Scharnierstift bzw. dessen Ausrichtfläche bezüglich der Anlagefläche bzw. der Ausrichtfläche des Scharnierauges als prägend formgebendes Mittel eingesetzt wird. In Verbindung mit einer absolut toleranzfreien formschlüssigen Koppelung von Scharnierstift und Scharnierauge ist damit zugleich auch sicher gestellt, daß jedwede Schädigung des Materials des Scharnierauges im Bereich seiner Auflage am Scharnierstift ausgeschlossen ist und damit auch keinerlei Wandungsverdickungen oder dergl. des Scharnierauges erforderlich sind. Im Übrigen kann auf eine besondere Bearbeitung der Ausrichtfläche des Scharnierauges verzichtet werden, so daß sich außerdem noch eine Veringerung des Herstellungsaufwandes für das Scharnier insgesamt ergibt. Die wenigstens eine, der Fläche der Ausrichtfläche gegenüber axial vorspringende Nocke kann dabei entweder durch formgebende Bearbeitung des Scharnierstiftes oder aber auch durch einen örtlich begrenzten Materialauftrag ausgebildet werden.

Gemäß einer bevorzugten Verwirklichungsform der Erfindung ist vorgesehen, daß die wenigstens eine, an der schräg zur Scharnierachse gerichteten konischen Ausrichtfläche des Scharnierstiftes ausgebildete Nocke eine zumindest annähernd teilkreisförmige Profilquerschnittsform aufweist, wodurch eine schonende Prägung der Ausrichtfläche des Scharnierauges gewährleistet ist.

Um eine Prägung der Ausrichtfläche des Scharnierauges durch die wenigstens eine an der schräg zur Scharnierachse gerichteten konischen Ausrichtfläche des Scharnierstiftes ausgebildete Nocke entweder im Zuge des ersten Zusammenbaues des Scharnieres oder spätestens durch das Türgewicht, gegebenenfalls im Zusammenhang mit einem Anziehen einer als Aushängesicherung für das aushängbare Türscharnier auf das freie Ende des Scharnierstiftes aufschraubbaren Mutter zu erleichtern ist es ferner zweckmäßig, daß die wenigstens eine Nocke eine sich zur gedachten Kegelspitze der konischen Ausrichtfläche hin verjüngende Profilquerschnittsform aufweist.

Ausgehend von der Tatsache, daß für eine drehsichere Koppelung von Scharnierauge und Scharnierstift ein in einem größeren Abstand zur Scharnierachse angeordneter gegenseitiger Formschluß hinreichend ist wird weiterhin vorgeschlagen, daß sich die wenigstens eine an der konischen Ausrichtfläche des Scharnierstiftes ausgebildete Nocke ausgehend vom Umfang der Ausrichtfläche lediglich über einen Teilbereich deren Länge hin erstreckt, wobei bei im Bereich des Außenumfanges der Ausrichtfläche angeordneter maximaler Erhebungshöhe ein bevorzugter Ersteckungsbereich der Nocke etwa einem Drittel der Gesamtlänge der Ausrichtfläche entspricht.

Grundsätzlich reicht für eine drehsichere Koppelung von Scharnierstift und Scharnierauge zwar ein einziger gegenseitiger Formeingriff aus, zweckmäßigerweise wird jedoch vorgesehen, daß über den Umfang der schräg zur Scharnierachse gerichteten konischen Ausrichtfläche des Scharnierstiftes hin eine Mehrzahl von eine sich zu deren Kegelspitze hin verjüngende Profilquerschnittsform aufweisenden Nocken ausgebildet sind, wobei sich eine optimale Verbindung zwischen Scharnierauge und Scharnierstift ergibt, wenn drei über den Umfang der Ausrichtfläche hin gleichmäßig verteilt angeordnete Nocken vorgesehen sind.

Die im Bereich des Außenumfanges des die Ausrichtfläche tragenden Bundes des Scharnierstiftes angeordnete maximale Erhebungshöhe der Nocken kann dadurch ohne Beeinträchtigung der Koppelungssicherheit zwischen Scharnierstift und Scharnierauge verringert und in der praktischen Anwendung auf eine Höhe von etwa 3/10 mm begrenzt werden.

In einer besonders zweckmäßigen Ergänzung der erfindungsgemäß gestalteten drehsicheren Koppelung von Scharnierstift und Scharnierauge der aushängbaren Scharnierhälfte ist weiterhin vorgesehen, daß eine zur Sicherung der aushängbaren Scharnierhälte am Scharnierstift auf einen Gewindefortsatz des Scharnierstiftes aufschraubbare Mutter als Konusmutter ausgebildet ist, und daß der Konusmutter eine durch eine komplementär konisch gestaltete Ausnehmung im Scharnierauge der aushängbaren Scharnierhälfte gebildete Anlagefläche zugeordnet ist.

Die Erfindung ist nachfolgend an Hand eines in der Zeichnung dargestellten Ausführungsbeispieles im Einzelnen beschrieben.
- Fig. 1.: zeigt eine Seitenansicht eines aushängbaren Kraftwagentürscharnieres.
- Fig. 2: zeigt einen Teillängsschnitt durch ein Kraftwagentürscharnier gemäß Fig. 1.
- Fig. 3: zeigt eine Gesamtansicht des Scharnierstiftes für ein Kraftwagentürscharnier gemäß Fig. 1 und 2.
- Fig. 4: zeigt eine Teilansicht des Scharnierstiftes gemäß Fig. 3 im vergrößerten Maßstab;
- Fig. 5: zeigt einen Teilschnitt durch den Scharnierstift gemäß Fig. 3;

Das im Ausführungsbeispiel gezeigte aushängbare Kraftwagentürscharnier besteht aus einer ersten an einem Türanordnungsteil, insbesondere der Türsäule, befestigbaren Scharnierhälfte 1 und einer mit dieser über einen Scharnierstift 2 verbundenen, am anderen Türanordnungsteil, insbesondere der Tür, befestigbaren zweiten Scharnierhälfte 3, wobei der Scharnierstift 2 ein Scharnierauge 4 der einen Scharnierhälfte 1 und ein Scharnierauge 5 der anderen Scharnierhälfte 3 durchgreift. Der Scharnierstift 2 ist in der einen Scharnierhälfte 1 vermittels einer als Kragenbuchse 6 ausgebildeten Lagerbuchse aus wartungsfreiem Lagermaterial mit Laufsitz frei drehbar und bleibend wartungsfrei gelagert. Gegen ein Wandern in axialer Richtung ist der Scharnierstift 2 innerhalb des Scharnierauges 4 dadurch gesichert, daß er einerseits einen radial ausladenden Bund 7 aufweist, mit welchem der die obere Stirnfläche 8 des Scharnierauges 4 der einen Scharnierhälfte 1 übergreift und andererseits die untere Stirnfläche 9 des Scharnierauges 4 überragt und in diesem Bereich unter Zwischenschaltung einer Beilagscheibe 10 durch einen Nietkopf 11 gesichert ist. Bei dem dargestellten Scharnier bestehen die beiden Scharnierhälften 1 und 3 jeweils aus einem Leichtmetall, insbesondere Aluminium, während der Scharnierstift 2 aus Stahl besteht. Der Bund des Scharnierstiftes 2 weist an seiner Oberseite eine schräg zur Scharnierachse 12 gerichtete konische Ausrichtfläche 13 auf, welcher eine komplementär, schräg zur Scharnierachse 12 gerichtete konische, am Scharnierauge 5 der aushängbaren Scharnierhälfte 3 ausgebildete Ausrichtfläche 14 zugeordnet ist. Zur Erzeugung einer drehsicheren formschlüssigen Koppelung zwischen dem Scharnierauge 5 der aushängbaren Scharnierhälfte 3 und dem Scharnierstift 2 sind an der Ausrichtfläche 13 des Scharnierstiftes 2 insgesamt drei axial vorspringende und sich über einen Teilbereich der Länge der Ausrichtfläche 13 hin erstreckenden Nocken 15 in, über deren Umfang hin gesehen, gleichmäßiger Verteilung angeordnet. Die in der Zeichnung nicht besonders hervorgehobene Ausrichtfläche 14 des Scharnierauges 5 hingegen ist vollständig glattflächig ausgebildet. Die an der Ausrichtfläche 13 des Scharnierstiftes 2 angeordneten Nocken 15 weisen, wie insbesondere aus der Darstellung der Figur 4 ersichtlich, eine sich zu einer gedachten Kegelspitze der konischen Ausrichtfläche 13 hin verjüngende Profilhöhe auf und erstrecken sich insgesamt über einen Bereich von etwa drei Vierteln der Gesamtlänge der Ausrichtfläche 13. Der Profilquerschnitt der Nocken 15 ist, wie insbesondere aus der Darstellung der Figur 5 ersichtlich, im Wesentlichen teilkreisförmig gestaltet. In der gezeigten Ausführungsform weisen die Nocken 15 im Bereich des Außenumfanges des Bundes 7 ihre maximale Erhebungshöhe von etwa 3/10mm auf.

Wie weiterhin im Einzelnen insbesondere aus der Darstellung der Figur 2 ersichtlich, ist eine zur Sicherung der aushängbaren Scharnierhälte 3 am Scharnierstift 2 auf einen Gewindefortsatz 16 des Scharnierstiftes 2 aufschraubbare Mutter als Konusmutter 17 ausgebildet. Dem Konusbereich 18 der Konusmutter 17 ist eine durch eine komplementär konisch gestaltete Ausnehmung im Scharnierauge 5 der aushängbaren Scharnierhälfte 3 gebildete Anlagefläche 19 zugeordnet.

## Patentansprüche

1. Aushängbares Türscharnier, insbesondere für Kraftwagentüren, bestehend aus einer ersten (1) an einem Türanordnungsteil, Tür oder Türholm befestigbaren, ein Scharnierauge (4) aufweisenden und einer zweiten (3) am anderen Türanordnungsteil befestigbaren, gleichfalls ein Scharnierauge (5) aufweisenden Scharnierhälfte sowie einem in die Scharnieraugen (4, 5) beider Scharnierhälften eingreifenden und mit einem der Scharnieraugen (5) drehsicher verbindbaren Scharnierstift (2), welcher über einen Teil seiner Länge hin im Scharnierauge (4) der einen Scharnierhälfte (1) mit Laufsitz frei drehbar, jedoch gegen ein Wandern in axialer Richtung gesichert gelagert ist und einen radial ausladenden, die Stirnfläche (8) des Scharnierauges (4) der einen Scharnierhälfte (1) übergreifenden Bund (7) aufweist, wobei Scharnierstift (2) und Schamierauge (5) der aushängbaren Scharnierhälfte (3) komplementäre, schräg zur Scharnierachse (12) gerichtete konische Ausrichtflächen (13, 14) aufweisen und der Scharnierstift (2) mit dem aufsteckbaren Schamierauge (5) der anderen Scharnierhälfte (3) über eine mit diesem formschlüssig in Eingriff gelangende, radial zur Schamierachse (12) gerichtete, axiale Profilierung drehsicher verbunden ist,
**dadurch gekennzeichnet,**
**daß** zumindest die schräg zur Scharnierachse (12) gerichtete konische Ausrichtfläche (13) des Schamierstifts (2) aus einem gegenüber dem Material des Scharnierauges (5) härterem Material besteht, daß die Ausrichtfläche (13) mit wenigstens einer axial vorspringenden und sich wenigstens über einen Teilbereich der Ausrichtfläche (13) hin erstreckenden Nocke (15) ausgestattet ist, und daß die scharnieraugenseitige Ausrichtfläche (14) durch Flächenpressung mit Vertiefungen verprägt wird.

2. Türscharnier nach Anspruch 1, **dadurch gekennzeichnet, daß** die Nocke (15) eine wenigstens annähernd teilkreisförmige Profilquerschnittsform aufweist.

3. Türscharnier nach Anspruch 1 oder 2, **dadurch gekennzeichnet, daß** die Nocke (15) eine sich zur gedachten Kegelspitze der konischen Ausrichtfläche (13) hin verjüngende Profilquerschnittsform aufweist.

4. Türscharnier nach Anspruch 3, **dadurch gekennzeichnet, daß** sich die Profilquerschnittsform der Nocke (15) über wenigstens drei Viertel der Länge der konischen Ausrichtfläche (13) hin erstreckt.

5. Türscharnier nach einem der Ansprüche 1 bis 4, **dadurch gekennzeichnet, daß** das Material der Ausrichtfläche (13) des Scharnierstifts (2) aus Stahl besteht, und daß die Ausrichtfläche (14) der Scharnierhälfte (1) aus einem Leichtmetall wie Aluminium besteht.

6. Türscharnier nach einem der Ansprüche 1 bis 5, **dadurch gekennzeichnet, daß** über den Umfang der Ausrichtfläche (13) hin eine Mehrzahl von Nocken (15) ausgebildet sind.

7. Türscharnier nach einem der Ansprüche 1 bis 6, **dadurch gekennzeichnet, daß** die am Scharnierauge (5) ausgebildete, komplementär schräg zur Schamierachse (12) gerichtete konische Ausrichtfläche (14) glattflächig ausgebildet ist.

8. Türscharnier nach einem der Ansprüche 1 bis 7, **dadurch gekennzeichnet, daß** die maximale Erhebungshöhe der Nocke (15) 3/10 mm beträgt.

9. Türscharnier nach einem der Ansprüche 1 bis 8, **dadurch gekennzeichnet, daß** der Sicherung der aushängbaren Scharnierhälfte (3) am Scharnierstift (2) eine auf einen Gewindefortsatz (16) des Scharnierstifts (2) aufschraubbare Konusmutter (17) zugeordnet ist, welcher eine komplementär konisch gestaltete Ausnehmung (19) im Scharnierauge (5) der aushängbaren Scharnierhälfte (3) zugeordnet ist.

## Claims

1. Lift-off door hinge, in particular for vehicle doors, consisting of a first (1) hinge half which can be fastened to one door arrangement part, door or door side piece and comprises a hinge eye (4) and of a second (3) hinge half which can be fastened on the other door arrangement part and also comprises a hinge eye (5) and also of a hinge pin (2) which engages in the hinge eyes (4, 5) of the two hinge halves, can be connected non-rotatably to one of the hinge eyes (5) and, over a portion of its length, is mounted freely rotatably with running fit but secured against axial travel in the hinge eye (4) of one hinge half (1) and comprises a radially projecting collar (7) overlapping the end face (8) of the hinge eye (4) of one hinge half (1), wherein hinge pin (2) and hinge eye (5) of the lift-off hinge half (3) comprise complementary conical orienting faces (13, 14) directed obliquely to the hinge axis (12) and the hinge pin (2) is connected non-rotatably to the push-on hinge eye (5) of the other hinge half (3) via axial profiling which engages positively therewith and is oriented radially to the hinge axis (12), **characterised in that** at least the conical orienting face (13) of the hinge pin (2) directed obliquely to the hinge axis (12) consists of a material which is harder than the material of the hinge eye (5), **in that** the orienting face (13) is equipped with at least one axially projecting cam (15) extending over at least a portion of the orienting face (13) and **in that** the hinge eye-side orienting face (14) is imprinted with recesses by surface pressure.

2. Door hinge according to claim 1, **characterised in that** the cam (15) has an at least substantially sector-shaped cross-sectional profile.

3. Door hinge according to claim 1 or 2, **characterised in that** the cam (15) has a cross-sectional profile tapering toward the imaginary cone tip of the conical orienting face (13).

4. Door hinge according to claim 3, **characterised in that** the cross-sectional profile of the cam (15) extends over at least three-quarters of the length of the conical orienting face (13).

5. Door hinge according to any of claims 1 to 4, **characterised in that** the material of the orienting face (13) of the hinge pin (2) consists of steel and **in that** the orienting face (14) of the hinge half (1) consists of a light metal such as aluminium.

6. Door hinge according to any of claims 1 to 5, **characterised in that** a plurality of cams (15) is formed over the periphery of the orienting face (13).

7. Door hinge according to any of claims 1 to 6, **characterised in that** the conical orienting face (14) formed on the hinge eye (5) and directed obliquely to the hinge axis (12) in a complementary manner has a smooth face.

8. Door hinge according to any of claims 1 to 7, **characterised in that** the maximum elevation of the cam (15) is 3/10 mm.

9. Door hinge according to any of claims 1 to 8, **characterised in that** a conical nut (17) which can be screwed onto a threaded extension (16) of the hinge pin (2) is used to secure the lift-off hinge half (3) on the hinge pin (2), a conically shaped mating recess (19) in the hinge eye (5) of the lift-off hinge half (3) being associated with the conical nut (17).

## Revendications

1. Charnière de porte décrochable, en particulier pour des portes de véhicules automobiles, composée d'une première moitié de charnière **(1)** pouvant se fixer à une partie de montage de porte, une porte ou une barre de porte, présentant un oeil de charnière **(4),** et d'une deuxième moitié de charnière **(3)** pouvant se fixer à une autre partie de montage de porte et présentant également un oeil de charnière **(5),** ainsi que d'une tige de charnière **(2)** s'engageant dans les yeux de charnière **(4, 5)** des deux moitiés de charnière et pouvant être reliée, de manière solidaire en rotation, à l'un des yeux de charnière **(5)** ; tige qui est montée, sur une partie de sa longueur, de manière librement rotative avec ajustement tournant dans l'oeil de charnière **(4)** de la première moitié de charnière **(1)**, mais de manière immobilisée contre un déplacement dans la direction axiale et qui présente une collerette **(7)** en saillie radiale saisissant par le dessus la surface frontale **(8)** de l'oeil de charnière **(4)** de la première moitié de charnière **(1),** dans laquelle la tige de charnière **(2)** et l'oeil de charnière **(5)** de la moitié de charnière décrochable **(3)** présentent des surfaces d'ajustement coniques **(13, 14)** complémentaires, orientées obliquement par rapport à l'axe de charnière **(12)** et la tige de charnière **(2)** est reliée, de manière solidaire en rotation, à l'oeil de charnière enfichable **(5)** de l'autre moitié de charnière **(3)** par l'intermédiaire d'un profilage axial se mettant en prise d'engagement positif avec celui-ci et orienté radialement à l'axe de charnière **(12)**, **caractérisée en ce que** la surface d'ajustement conique **(13)** de la tige de charnière **(2)** orientée obliquement par rapport à l'axe de charnière est composée d'un matériau plus dur que le matériau de l'oeil de charnière **(5)**, **en ce que** la surface d'ajustement **(13)** est munie d'au moins un ergot **(15)** formant saillie axialement et s'étendant sur au moins une partie de la surface d'ajustement **(13),** et **en ce que** la surface d'ajustement **(14)** côté oeil de charnière, est munie de renfoncements réalisés par impression superficielle.

2. Charnière de porte selon la revendication 1, **caractérisée en ce que** l'ergot **(15)** présente un profil de section transversale au moins approximativement en arc de cercle.

3. Charnière de porte selon la revendication 1 ou 2, **caractérisée en ce que** l'ergot **(15)** présente un profil de section transversale s'effilant en direction du sommet imaginaire de la surface d'ajustement conique **(13).**

4. Charnière de porte selon la revendication 3, **caractérisée en ce que** le profil de section transversale de l'ergot **(15)** s'étend sur au moins les trois quarts de la longueur de la surface d'ajustement conique **(13).**

5. Charnière de porte selon l'une des revendications 1 à 4, **caractérisée en ce que** le matériau de la surface d'ajustement **(13)** de la tige de charnière **(2)** est composé d'acier et **en ce que** la surface d'ajustement **(14)** de la moitié de charnière **(1)** est composée d'un métal léger comme l'aluminium.

6. Charnière de porte selon l'une des revendications 1 à 5, **caractérisée en ce qu'**une pluralité d'ergot **(15)** est formée sur la circonférence de la surface d'ajustement **(13)**.

7. Charnière de porte selon l'une des revendications 1 à 6, **caractérisée en ce que** la surface d'ajustement conique **(14)** formée sur l'oeil de charnière **(5)** et orientée de manière complémentaire obliquement par rapport à l'axe de charnière **(12)** est réalisée lisse.

8. Charnière de porte selon l'une des revendications 1 à 7, **caractérisée en ce que** la hauteur d'élévation maximale de l'ergot **(15)** est de 3/10 mm.

9. Charnière de porte selon l'une des revendications 1 à 8, **caractérisée en ce qu'**à l'immobilisation de la moitié de charnière **(3)** sur la tige de charnière **(2)**, est associé un écrou conique **(17)** pouvant se visser sur un prolongement fileté **(16)** de la tige de charnière **(2),** écrou auquel est associé un évidement conique complémentaire **(19)** dans l'oeil de charnière **(5)** de la moitié de charnière décrochable **(3).**
